# EUROPÄISCHE PATENTSCHRIFT

(11) **EP 0 064 312 B1**
(45) Veröffentlichungstag und Bekanntmachung des Hinweises auf die Patenterteilung: **17.09.1986**
(21) Anmeldenummer: 82200484.2
(22) Anmeldetag: 23.04.1982
(51) Int. Cl.: H05G 1/46, H05G 1/60, A61B 6/00

(54) **Röntgengenerator zur Durchführung von aus einer Folge von Aufnahmeschritten bestehenden Aufnahmeverfahren**
X-ray generator for carrying out an exposure method consisting in a series of exposure steps
Générateur à rayons X pour la mise en oeuvre d'un procédé de prises de vues composé d'une suite de pas

(30) Priorität: 30.04.1981 DE 3117153
(43) Veröffentlichungstag der Anmeldung: 10.11.1982
(73) Patentinhaber: Philips Patentverwaltung GmbH, 22335 Hamburg (DE); Philips Electronics N.V., 5621 BA Eindhoven (NL)
(72) Erfinder: Gutjahr, Klaus, D-2000 Schenefeld (DE); Hermeyer, Bernd, D-2000 Schenefeld (DE); Ochmann, Rudolf, D-2000 Hamburg 61 (DE); Stege, Peter, D-2000 Hamburg 73 (DE)
(74) Vertreter: Hartmann, Heinrich, Dipl.-Ing.

## Beschreibung

Die Erfindung bezieht sich auf einen Röntgengenerator zur Durchführung von aus einer Folge von bis zu n Aufnahmeschritten bestehenden Aufnahmeverfahren mit jeweils unterschiedlichen Sätzen von Aufnahmeparametern, mit einem ersten als Arbeitsspeicher ausgebildeten Speicher, der mit Stellgliedern zur Einstellung der Aufnahmeparameter gekoppelt ist, mit einem zweiten, nichtflüchtigen Speicher mit einer Mehrzahl (m) von Bereichen, die in je n Unterbereiche zur Aufnahme je eines Aufnahmeparametersatzes unterteilt sind, mit einer mit den beiden Speichern gekoppelten Eingabeanordnung, über die die Aufnahmeparameter frei einstellbar und die über vorgebbare Bereiche des zweiten Speichers aufrufbar sind, und mit einer über die Eingabeanordnung beeinflussbaren Steuereinrichtung, die die Datenübertragung zwischen den Speichern steuert.

Ein solcher Röntgengenerator ist im wesentlichen aus der DE-OS 2 318 367 bekannt. Die damit ausführbaren Aufnahmeverfahren sind vor allen Dingen für angiographische Untersuchungen von Interesse, bei denen der auf einer schrittweise verfahrbaren Tischplatte befindliche Patient in Schritten vorgebbarer Länge durch den Strahlengang bewegt wird. Bei jedem dieser Schritte können sich die Absorptionsverhältnisse ändern, und deshalb ist bei bekannten Geräten dieser Art vorgesehen, die Röhrenspannung zu ändern. Im allgemeinen reicht eine Änderung der Röhrenspannung allein jedoch nicht aus, um zu optimalen Aufnahmeergebnissen zu gelangen, und deshalb müssen weitere Aufnahmeparameter geändert werden, insbesondere das mAs-Produkt.

Aufgabe der vorliegenden Erfindung ist es, einen Röntgengenerator der eingangs genannten Art so auszugestalten, dass für jeden der n Schritte eines Aufnahmeverfahrens ein beliebiger, wenigstens die Einstellung der Röhrenspannung und des mAs-Produktes umfassender Satz von Aufnahmeparametern am Generator einstellbar ist, dass jeder Aufnahmeparametersatz individuell veränderbar ist, und dass die in verschiedenen Bereichen des zweiten Speichers für verschiedene Aufnahmeverfahren gespeicherten Aufnahmeparametersätze für ein Aufnahmeverfahren durch Betätigen der Eingabeanordnung aufrufbar sind.

Erfindungsgemäss wird diese Aufgabe dadurch gelöst, dass ein dritter Speicher vorgesehen ist, der in n Unterbereiche unterteilt ist, die jeweils einen Aufnahmeparametersatz für einen Schritt aufnehmen, und von denen jeweils einer durch Betätigung der Eingabeanordnung aufrufbar ist, dass die Steuereinrichtung so ausgebildet ist, dass der Inhalt des dadurch bzw. in Abhängigkeit von der Schrittfolge aufgerufenen Unterbereichs in den ersten Speicher übertragbar und dessen Inhalt bei Änderung der Aufnahmeparameter in den aufgerufenen Bereich des dritten Speichers übertragbar ist und dass weiter über die Eingabeanordnung der Inhalt des dritten Speichers durch Aufruf eines Bereiches des zweiten Speichers durch einen ersten Befehl in diesen Bereich übertragbar und durch einen zweiten Befehl durch den Inhalt des Bereiches überschreibbar ist.

Die Aufnahmeparameter können dabei frei eingestellt und durch entsprechende Betätigung der Eingabeanordnung einem Unterbereich des dritten Speichers zugeordnet werden, und zwar für jeden Unterbereich des dritten Speichers bzw. jeden der n Schritte des Aufnahmeverfahrens einzeln, indem die Eingabeanordnung so betätigt wird, dass der betreffende Unterbereich des dritten Speichers jeweils aufgerufen wird. Diese Sätze von Aufnahmeparametern können nach Aufruf wieder in den ersten Speicher übertragen werden, wo sie bei Auslösung einer Aufnahme die Aufnahmeparameter bestimmen und durch freie Einstellung abweichender Aufnahmeparameter änder-, bar sind. Die in dem dritten Speicher gespeicherten Aufnahmeparametersätze können über die Eingabeanordnung durch Aufruf eines Bereiches des zweiten Speichers in diesen übertragen werden und von dort bei Durchführung eines Aufnahmeverfahrens zunächst wieder in den dritten Speicher und aus diesem satzweise in den ersten Speicher.

Es sei an dieser Stelle erwähnt, dass aus der DE-A-2 808 288 ein Röntgengenerator zur Durchführung von aus einer Folge von mehreren Aufnahmeschritten bestehenden Aufnahmeverfahren mit jeweils unterschiedlichen Sätzen von Aufnahmeparametern bekannt ist. Dabei ist eine Speicheranordnung vorgesehen, die die Aufnahmeparameter für jedes Aufnahmeverfahren und für jeden Aufnahmeschritt aufnehmen kann. Weiterhin ist ein Zwischenspeicher vorgesehen, in den mittels einer Eingabeanordnung die Aufnahmeparameter für einen einzelnen Aufnahmeschritt eingegeben werden können. Diese Aufnahmeparameter können entweder in einen frei programmierbaren Speicher übernommen werden, der eine der Zahl der Aufnahmeschritte angepasste Speicherkapazität aufweist oder in einen Korrekturspeicher. Der frei programmierbare Speicher dient der Ausführung eines weiteren, durch den Benutzer beliebig vorgebbaren Aufnahmeverfahrens.

Der Korrekturspeicher dient der Korrektur der Aufnahmeparameter eines einzelnen Schrittes der in den anderen Speichern gespeicherten Aufnahmeverfahren. Zur Durchführung einer Kor-rektur wird ein Aufnahmeverfahren bei einem bestimmten Aufnahmeschritt unterbrochen. Die korrigierten Aufnahmeparameter werden in den Zwischenspeicher und von diesem in den Korrekturspeicher eingegeben und es wird ein Korrekturerkennungsspeicher gesetzt, der den jeweiligen Schritt speichert. Gelangt anschliessend das Programm bis zu diesem Schritt, macht der Korrekturerkennungsspeicher den Korrekturspeicher wirksam, dessen Aufnahmeparameter für den betreffenden Aufnahmeschritt die Aufnahmeparameter des bis dahin wirksamen Speichers ersetzen, auf den dann wieder im nächsten Aufnahmeschritt umgeschaltet wird. Problematisch ist hierbei, dass bei der anschliessenden Durchführung eines anderen Aufnahmeparameters bei dem entsprechenden Aufnahmeschritt wiederum die Aufnahmeparameter aus dem Korrekturspeicher eingestellt werden, falls der Benutzer nicht zuvor den Korrekturerkennungsspeicher durch Betätigen einer Löschtaste gelöscht hat. Es können bei dem bekannten Röntgengenerator allenfalls die Aufnahmeparameter eines einzelnen Aufnahmeverfahrens korrigiert werden, nicht aber die Aufnahmeparameter sämtlicher Aufnahmeverfahren.

Grundsätzlich könnte die Eingabeanordnung nach der Erfindung in an sich bekannter Weise eine allen drei Speichern gemeinsame Eingabetastatur enthalten. Wesentlich vereinfacht für den Benutzer wird jedoch die Bedienung, wenn nach einer Weiterbildung der Erfindung die Eingabeanordnung aus einer Eingabetastatur zur freien Eingabe von Aufnahmeparametern, einer ersten Tastenanordnung mit n Tasten, durch die je einer der Unterbereiche des dritten Speichers aufrufbar ist, und einer zweiten Tastenanordnung besteht mit einer der Zahl der Bereiche (m) entsprechenden Zahl von Tasten, durch die je einer der Bereiche des zweiten Speichers aufrufbar ist. Dabei ist also jedem Speicher ein eigenes Eingabeorgan zugeordnet: Über die z. B. als Zehnertastatur ausgebildete Eingabetastatur können Aufnahmeparameter vorgegeben, in den ersten Speicher übernommen und somit frei eingestellt werden; über eine der n Tasten der ersten Tastenanordnung wird jeweils einer der Untersuchungsbereiche des dritten Speichers aufgerufen, während der Aufruf eines der in dem zweiten Speicher für jeweils ein Aufnahmeverfahren vorgesehenen Bereiche durch eine der m Tasten an der zweiten Tastenanordnung aufgerufen wird.

Damit in einem Fall der Inhalt des dritten Speichers in einen der Bereiche des zweiten Speichers übernommen, im anderen Fall aber der Inhalt eines Bereiches des zweiten Speichers in den dritten Speicher übertragen wird, sind zwei verschiedene Befehle erforderlich, durch die die Steuereinrichtung die Information erhält, in welcher Richtung die Aufnahmeparametersätze übertragen werden sollen. Nach einer zweckmässigen Weiterbildung ist zu diesem Zweck vorgesehen, dass die Eingabeanordnung wenigstens eine weitere Taste umfasst, durch deren Betätigung der Inhalt des dritten Speichers bei Betätigung einer Taste der zweiten Tastenanordnung in den dadurch aufgerufenen Bereich des zweiten Speichers übertragbar ist. Nur bei Betätigung der weiteren Taste kann also ein durch Betätigen einer Taste der zweiten Tastenanordnung aufgerufener Bereich den Inhalt des dritten Speichers übernehmen - wobei u.U. vorher in diesem Bereich gespeicherte Aufnahmeparametersätze verlorengehen.

Die Erfindung wird nachstehend anhand der Zeichnung näher erläutert. Es zeigen:
Fig. 1 eine Röntgenanlage mit einem erfindungsgemässen Generator in schematischer Darstellung,
Fig. 2 ein Blockschaltbild eines erfindungsgemässen Röntgengenerators, und
Fig. 3 ein Ausführungsbeispiel des ersten und des zweiten Tastensatzes.

Eine Röntgenröhre 17 durchstrahlt einen auf der Tischplatte 16 eines Patientenlagerungstisches 15 gelagerten Patienten. Die Tischplatte 16 ist in Pfeilrichtung in Schritten verschiebbar. Die Verschiebung der Tischplatte wird durch einen Positionsgeber 19 gemessen und über die Verbindung 22 der Steuereinheit 60 (Fig. 2) im Generator 20 gemeldet. Das erzeugte Röntgenschattenbild wird von einem Filmwechsler 18 aufgenommen, der über die Verbindung 23 synchron zu seinen Filmstillstandszeiten im Generator 20 die Strahlung der Röhre 17 auslöst. Der die Röntgenröhre 17 speisende Generator 20 kann von den an einem Bedienpult 21 angebrachten Bedienfeldern 27, 28 (Fig.2) entsprechend den Wünschen des Benutzers betrieben werden.

Das erste Bedienfeld 27 des Bedienpultes 21 umfasst ein Eingabeorgan 270 z.B. in Form einer Zehnertastatur, Anzeigeorgane 271 für die jeweils gültigen Aufnahmeparameter (der Übersichtlichkeit halber sind in der Zeichnung nur die beiden Anzeigeorgane für kV und mAs dargestellt) und (Dicken-) Korrekturtasten 272 zur Korrektur von vorgegebenen Aufnahmeparametern. Dieses Bedienfeld dient in der herkömmlichen Weise zur freien Einstellung, Anzeige und Korrektur von Aufnahmeparametern, wobei die eingegebenen Daten über eine Daten- und Steuerleitung (Bus) 26 in einen als Arbeitsspeicher dienenden Schreib-Lese-Speicher 25 übernommen werden, der über eine weitere Bus-Leitung 26' mit dem schematisch dargestellten, Steuer-Regel- und Stellglieder enthaltenden Teil 24 des Röntgengenerators gekoppelt ist. Über die zur Speicherung der Aufnahmeparameter erforderlichen Speicherplätze hinaus enthält der Arbeitsspeicher noch Speicherplätze für Daten, die zur Steuerung und Überwachung des Röntgengenerators erforderlich sind. Im folgenden wird der Arbeitsspeicher als erster Speicher bezeichnet.

Darüber hinaus ist noch ein zweiter nichtflüchtiger Speicher vorhanden, der in eine der Zahl der verschiedenen Aufnahmeverfahren (im Ausführungsbeispiel wird von drei verschiedenen Aufnahmeverfahren ausgegangen) entsprechende Anzahl von Bereichen 30, 40, 50 unterteilt ist. Jeder dieser Bereiche wiederum ist in eine der Zahl n der Schritte eines Aufnahmeverfahrens entsprechende Zahl (im Ausführungsbeispiel vier) von Unterbereichen 31, 32, 33 und 34 unterteilt (im Ausführungsbeispiel der Übersichtlichkeit halber nur zwei - kV und mAs, jedoch könnten grundsätzlich auch weitere Parameter, z.B. die Aufnahmezeit, der Fokus und die Grösse der Korrektur bei dicken und dünnen Patienten in jedem Unterbereich individuell gespeichert sein), welche je einen vollständigen Aufnahmedatensatz und gegebenenfalls Korrekturen enthalten.

Schliesslich ist noch ein dritter Speicher 10 vorgesehen, der vorzugsweise ebenfalls nichttlüchtig ist und der mit einer der Anzahl der Schritte (hier: vier) des Aufnahmeverfahrens entsprechenden Anzahl von Unterbereichen 11, 12, 13 und 14 versehen ist, die zur Speicherung je eines Aufnahmeparametersatzes dienen. Die Datenübertragung zwischen den verschiedenen Speichern 25, 30...50, 10 wird durch eine Steuereinrichtung 60 gesteuert. Diese Steuereinrichtung wird zweckmässigerweise durch einen Mikroprozessor mit einem Festwertspeicher und Ein-/Ausgabeports gebildet. Die Übertragung der Daten erfolgt dabei über ein Daten-Bus-System 68 nach jeweils einem von mehreren Programmen, die sich in dem Festwertspeicher befinden und durch Steuersignale an den Eingangs-Ports aufgerufen werden. Dazu dient ein erster Tastensatz mit einer der Anzahl der Unterbereiche bzw. der Schritte des Aufnahmeverfahrens (hier: vier) entsprechenden Anzahl von Tasten 1, 2, 3, 4 und ein zweiter Tastensatz mit einer der Anzahl der Bereiche im zweiten Speicher (hier: drei) entsprechenden Anzahl von Tasten 5, 6, 7. Beide Tastensätze sind auf einem zweiten Bedienfeld 28 auf dem Bedienpult 21 (Fig. 1) angebracht.

Der erste Tastensatz mit den Tasten 1, 2, 3 und 4 ist über die Verbindung 61 und einen schematisch dargestellten «Umschalter» 70 mit der Steuereinrichtung 60 verbunden. Wird eine der Tasten des ersten Tastensatzes betätigt, z.B. die Taste 1, erhält die Steuereinrichtung die Information «Taste 1», woraufhin die Steuereinrichtung 60 den Inhalt des Unterbereiches 11 des dritten S^{p}ei- chers 10 in den Arbeitsspeicher 25 überträgt. Entsprechendes geschieht, wenn die anderen Tasten 2, 3 und 4 des ersten Tastensatzes betätigt werden, wobei jedoch die Unterbereiche 12, 13 bzw. 14 in den ersten Speicher 25 übertragen werden. Auf diese Weise ist - wie durch unterbrochene Linien angedeutet - jeder Unterbereich 11...14 einer Taste 1...4 zugeordnet. Da in jedem der Unterbereiche die Aufnahmeparameterfür einen Schritt eines Aufnahmeverfahrens gespeichert sind, ist die zugeordnete Taste zweckmässigerweise mit einem diesen Schritt kennzeichnenden Symbol versehen, wie in Fig. 3 dargestellt.

Der Generator zeigt dabei den Inhalt seines Speichers 25 auf den Anzeigeorganen 271 des ersten Bedienfeldes 27 an und stellt seine Regel-und Stellglieder 24 entsprechend den vorgegebenen Daten ein. Wird nach Betätigung einer der Tasten 1, 2, 3 oder 4 das Eingabeorgan 270 auf dem ersten Bedienfeld 27 betätigt, so erfolgt über das Bus-System 26 eine entsprechende Änderung des Inhalts des Speichers 25 und-von der Steuereinrichtung 60 gesteuert - eine Übertragung in den der betätigten Taste 1, 2, 3 bzw. 4 zugeordneten Unterbereich 11, 12, 13 bzw. 14 des dritten Speichers 10. Damit sind unter Benutzung der freien Einstelltechnik des Generators die den einzelnen Schrittpositionen des Gerätes entsprechenden Unterbereiche des Speichers 10 frei programmierbar und nach Belieben veränderbar.

Die Tasten 5, 6, 7 des zweiten Tastensatzes auf dem zweiten Bedienfeld 28 sind über die Verbindung 65 mit der Steuereinrichtung 60 gekoppelt. Wird eine der Tasten 5...7 betätigt, wird der ihr über das Programm der Steuereinrichtung 60 zugeordnete Speicherbereich 30...50 aufgerufen. Diese Zuordnung ist wiederum durch eine unterbrochene Linie zwischen den Bereichen 30, 40, 50 des zweiten Speichers und den Tasten 5, 6, 7 des zweiten Tastensatzes angedeutet. Da in jedem dieser Bereiche die Aufnahmeparameter für sämtliche Schritte eines bestimmten Aufnahmeverfahrens gespeichert sind, sind die Tasten 5, 6, 7 zweckmässigerweise entsprechend diesem Aufnahmeverfahren gekennzeichnet, wie aus Fig. 3 ersichtlich z. B. mit «Femoralis», «Aortographie» usw.

Durch Betätigung einer der Tasten 5, 6, 7 wird der Inhalt des zugeordneten Bereiches 30, 40 oder 50 in den dritten Speicher 10 übertragen, von wo er, wie schon vorstehend beschrieben, schrittweise in den ersten Speicher 25 übertragen und dort gegebenenfalls geändert werden kann. Umgekehrt kann auch der Inhalt des dritten Speichers 10 in einen der Speicherbereiche 30...50 des zweiten Speichers übertragen werden, wenn sich die darin gespeicherten Aufnahmeparametersätze für ein bestimmtes Untersuchungsverfahren bewährt haben. In diesem Fall ist zunächst die mit der Steuereinrichtung 60 über eine Leitung 72 gekoppelte Befehlstaste 71 zu betätigen und danach diejenige Taste 5, 6, 7 des zweiten Tastensatzes, in deren zugeordneten Speicherbereich 30, 40 oder 50 der Inhalt des Speichers 10 übertragen werden soll. Die Befehlstaste 71 ist zweckmässigerweise verdeckt angeordnet, so dass weitgehend ausgeschlossen ist, dass der Inhalt eines der Bereiche 30...50 des zweiten Speichers durch den Inhalt des dritten Speichers beim versehentlichen Betätigen der Befehlstaste 71 gelöscht wird.

Der Ablauf eines Aufnahmeverfahrens gestaltet sich folgendermassen:
Nach Auslösung des üblichen Vorbereitungssignals wird vom Positionsgeber 19 (Fig. 1) über die Verbindung 22 das Signal «automatischer Transport» 69 gegeben, das zum Umschalten der Eingänge der Steuereinheit 60 von den Tasten 1 bis 4 auf die Signale 61' vom Positionsgeber führt, so dass von da an die Steuereinrichtung 60 nicht mehr über die Tasten 1...4 steuerbar ist. Es wird dabei der der jeweiligen Position der Tischplatte 16 bzw. dem jeweiligen Schritt entsprechende Steuereingang der Steuereinrichtung 60 aktiviert, was dazu führt, dass der dieser Schrittposition zugeordnete Unterbereich 11...14 im Speicher 10 aufgerufen wird, so dass dessen Inhalt zum Einstellen und Anzeigen der zugeordneten Daten dient. Über die Verbindung 23 werden von der Steuerung des Filmwechslers 18 die Aufnahme-Auslösesignale synchron zur Filmstillstandszeit in bekannter Weise an den Generator 20 abgegeben. Ist eine Schrittbewegung eingestellt, so erfolgt während ihrer Ausführung eine Änderung der Steuersignale an der Verbindung 22 und eine entsprechende Übertragung neuer Daten aus einem der Unterbereiche des dritten Speichers 10 in den ersten Speicher 25 und von dort an den Bedienteil 27 (Anzeige) und den Regel- und Stellteil 24 (Einstellung) des Generators.

Obwohl es im allgemeinen schon aus Kostengründen zweckmässig ist, als Arbeitsspeicher 25 einen flüchtigen Speicher zu verwenden, ist es grundsätzlich möglich, alle drei Speicher zusammenzufassen und dafür einen grösseren Speicher bzw. nur einen Bereich davon zu verwenden, wobei jedem der drei «Speicher» eine bestimmte Anzahl von Speicherplätzen zugeordnet ist. Wichtig ist aber auch hierbei, dass über die Eingabeanordnung jeweils die Speicherplätze (30, 40 oder 50) aufrufbar sind, in denen die Aufnahmeparametersätze für ein ganzes Untersuchungsverfahren gespeichert sind, dass weiter über die Eingabeanordnung die Speicherplätze (11...14) aufrufbar sind, in denen jeweils ein Aufnahmeparametersatz für einen Schritt eines Aufnahmeverfahrens gespeichert ist, und dass der Inhalt der letztgenannten Speicherplätze zum einen in den mit den Anzeigeorganen und den Stellgliedern des Generators gekoppelten Speicherbereich übernehmbar ist und dass anderseits in diesen aufgerufenen Speicherbereich durch freie Einstellung erhaltene Aufnahmeparametersätze übernommen werden können.

## Patentansprüche

1. Röntgengenerator zur Durchführung von aus einer Folge von bis zu n Aufnahmeschritten bestehenden Aufnahmeverfahren mit jeweils unterschiedlichen Sätzen von Aufnahmeparametern, mit einem ersten als Arbeitsspeicher ausgebildeten Speicher (25), der mit Stellgliedern (24) zur Einstellung der Aufnahmeparameter gekoppelt ist, mit einem zweiten, nichtflüchtigen Speicher mit einer Mehrzahl (m) von Bereichen (30; 40; 50), die in je n Unterbereiche (32...34) zur Aufnahme je eines Aufnahmeparametersatzes unterteilt sind, mit einer mit den beiden Speichern gekoppelten Eingabeanordnung (1...7; 270), über die die Aufnahmeparameter frei einstellbar und über die vorgebbare Bereiche des zweiten Speichers aufrufbar sind, und mit einer über die Eingabeanordnung beeinflussbaren Steuereinrichtung (60), die die Datenübertragung zwischen den Speichern steuert, dadurch gekennzeichnet, dass ein dritter Speicher (10) vorgesehen ist, der in n Unterbereiche (11...14) unterteilt ist, die jeweils einen Aufnahmeparametersatz für einen Schritt aufnehmen, von denen jeweils einer durch Betätigung der Eingabeanordnung (1...7; 270) aufrufbar ist, dass die Steuereinrichtung (60) so ausgebildet ist, dass der Inhalt des dadurch bzw. in Abhängigkeit von der Schrittfolge aufgerufenen Unterbereichs (z.B. 11) des dritten Speichers (10) in den ersten Speicher (25) übertragbar und der Inhalt des ersten Speichers (25) bei Änderung der Aufnahmeparameter in den aufgerufenen Unterbereich (11) des dritten Speichers (10) übertragbar ist, und dass über die Eingabeanordnung (1...7; 270) der Inhalt des dritten Speichers (10) durch Aufruf eines Bereiches (30, 40, 50) des zweiten Speichers durch einen ersten Befehl in diesen Bereich übertragbar und durch einen zweiten Befehl durch den Inhalt des Bereiches überschreibbar ist.

2. Röntgengenerator nach Anspruch 1, dadurch gekennzeichnet, dass die Eingabeanordnung aus einer Eingabetastatur (270) zur freien Eingabe von Aufnahmeparametern, einer ersten Tastenanordnung mit n Tasten (1...4), durch die je einer der Unterbereiche (11...14) des dritten Speichers (10) aufrufbar ist, und einer zweiten Tastenanordnung besteht mit einer der Zahl der Bereiche (m) des zweiten Speichers entsprechenden Zahl von Tasten (5, 6, 7), durch die je einer der Bereiche (30, 40, 50) des zweiten Speichers aufrufbar ist.

3. Röntgengenerator nach Anspruch 2, dadurch gekennzeichnet, dass die Eingabeanordnung wenigstens eine weitere Taste (71) umfasst, durch deren Betätigung der Inhalt des dritten Speichers (10) bei Betätigung einer Taste (5...7) der zweiten Tastenanordnung in den dadurch aufgerufenen Bereich (30, 40, 50) des zweiten Speichers übertragbar ist.

4. Röntgengenerator nach Anspruch 1, dadurch gekennzeichnet, dass die Steuereinrichtung (60) einen Mikroprozessor umfasst, der nach einem in einem Festwertspeicher abgelegten Programm und gesteuert von der Eingabeanordnung (270; 1...7) die Übertragung der Daten zwischen den Speichern steuert.

5. Röntgengenerator nach einem der vorhergehenden Ansprüche, der mit einem Patientenlagerungstisch (15) mit einer in Schritten verschiebbaren Tischplatte (16) zusammenwirkt, dadurch gekennzeichnet, dass der Patientenlagerungstisch mit einem Positionsgeber (19) versehen ist, der mit der Steuereinrichtung (60) gekoppelt ist und die Übertragung der Aufnahmedatensätze aus jeweils einem Unterbereich (11...14) des dritten Speichers in den ersten Speicher (25) bewirkt.

## Claims

1. An X-ray generator for performing exposure methods consisting of a series of up to n exposure steps with each time different sets of exposure parameters, including a first memory (25) which is constructed as a processor memory which is coupled to adjusting members (24) for the adjustment of the exposure parameters, a second, nonvolatile memory which comprises a plurality (m) of sections (30; 40; 50), each of which is subdivided into n sub-sections (31...34) for each time one set of exposure parameters, an input device (1...7; 270) which is coupled to both memories and via which the exposure parameters can be freely adjusted and presettable sections of the second memory can be addressed, and also including a control device (60) which can be influenced via the input device and which controls the transfer of data between the memories, characterized in that there is provided a third memory (10) which is subdivided into n sub-sections (11...14) which store each time a set of exposure parameters for one step and one of which can each time be addressed by actuation of the input device (1...7; 270), the control device (60) being constructed so that the content of the sub-section (for example, 11) of the third memory (10) addressed thereby, in dependence on the step sequence, can be transferred to the first memory (25) whose content can be transferred to the addressed sub-section (11) of the third memory (10) when the exposure parameters are changed, it being possible to transfer the content of the third memory (10), via the input device (1...7; 270), to a section (30, 40, 50) of the second memory by the addressing of this section by way of a first command, and to overwrite the content of the third memory by the content of the section of the second memory by way of a second command.

2. An X-ray generator as claimed in Claim 1, characterized in that the input device consists of an input keyboard (270) for the free input of exposure parameters, a first key arrangement comprising n keys (1...4), each of which can address one of the sub-sections (11...14) of the third memory (10), and a second key arrangement which comprises a number of keys (5, 6, 7) which corresponds to the number of sections (m) of the second memory and each of which can address one of the sections (30, 40, 50) of the second memory.

3. An X-ray generator as claimed in Claim 2, characterized in that the input device comprises at least one further key (71) which can be actuated in order to transfer the content of the third memory (10), when a key (5...7) of the second key arrangement is actuated, to the section (30, 40, 50) of the second memory thus addressed.

4. An X-ray generator as claimed in Claim 1, characterized in that the control device (60) comprises a microprocessor which controls the transfer of data between the memories in accordance with a program stored in a read-only memory, and under the control of the input device (270; 1...7).

5. An X-ray generator as claimed in any one of the preceding Claims which co-operates with a patient table (15) with a table top (16) which is displaceable in steps, characterized in that the patient table comprises a position detector (19) which is coupled to the control device (60) and which ensures the transfer of the sets of exposure data from each time one sub-section (11...14) of the third memory to the first memory (25).

## Revendications

1. Générateur de rayons X prévu pour la mise en oeuvre d'un procédé de prise de vues formé d'une suite de jusque n pas qui présentent chaque fois des jeux de paramètres de prise de vues différents, comportant une première mémoire (25) formant mémoire de travail, qui est couplée à des éléments de réglage (24) pour régler les paramètres de prise de vues, une deuxième mémoire non volatile présentant une pluralité (m) de domaines (30, 40, 50) qui sont chacun subdivisés en n sous- domaines (31, ..., 34) destinés à enregistrer chacun un jeu de paramètres de prise de vues, un dispositif d'entrée (1, ..., 7; 270) couplé aux deux mémoires, par l'intermédiaire duquel les paramètres de prise de vues peuvent être réglés librement et peuvent être appelés au moyen des domaines prédéfinis de la deuxième mémoire et un dispositif de commande (60) pouvant être influencé par l'intermédiaire du dispositif d'entrée et régissant le transfert de données entre les mémoires, caractérisé en ce qu'une troisième mémoire (10) est prévue et est subdivisée en n sous- domaines (11, ..., 14) qui enregistrent chacun un jeu de paramètres de prises de vues pour un pas, et qui peuvent être appelés à raison d'un à la fois par actionnement du dispositif d'entrée (1, ..., 7; 270), que le dispositif de commande (60) est agencé de telle sorte que le contenu du sous-domaine (par exemple 11) de la troisième mémoire (10) appelé de cette façon ou en fonction de la séquence de pas, puisse être transféré dans la première mémoire (25) et le contenu de la première mémoire (25) être transmis dans le sous-domaine appelé (11) de la troisième mémoire (10) en cas de modifications des paramètres de prise de vues, et, qu'en outre, par l'intermédiaire du dispositif d'entrée (1, ..., 7; 270), le contenu de la troisième mémoire (10) peut être transféré par appel d'un domaine (30, 40, 50) de la deuxième mémoire par un premier ordre dans ce domaine et peut être effacé par surimpression par un second ordre par le contenu du domaine.

2. Générateur de rayons X suivant la revendication 1, caractérisé en ce que le dispositif d'entrée comprend un clavier d'entrée (270) permettant d'introduire librement des paramètres de prise de vues, un premier dispositif à touches comportant n touches (1, ..., 4) par lequel chacun des sous- domaines (11, ..., 14) de la troisième mémoire (10) peut être appelé, et un deuxième dispositif à touches comportant un nombre de touches (5, 6, 7) correspondant au nombre des domaines (m) de la deuxième mémoire par lequel chacun des domaines (30, 40, 50) de la deuxième mémoire peut être appelé.

3. Générateur de rayons X suivant la revendication 2, caractérisé en ce que le dispositif d'entrée comporte au moins une autre touche (71) par l'actionnement de laquelle le contenu de la troisième mémoire (10) peut être transféré, lors de l'actionnement d'une touche (5, ..., 7) du second dispositif à touches dans le domaine (30,40,50) ainsi appelé de la deuxième mémoire.

4. Générateur de rayons X suivant la revendication 1, caractérisé en ce que le dispositif de commande (60) comporte un microprocesseur qui commande le transfert des données entre les mémoires d'après un programme enregistré dans une mémoire morte et sous la commande du dispositif d'entrée (270; 1, ..., 7).

5. Générateur de rayons X suivant l'une quelconque des revendications précédentes, qui coopère avec une table de radiologie (15) pourvue d'un plateau (16) déplaçable pas à pas, caractérisé en ce que la table de radiologie est pourvue d'un capteur de position (19) qui est couplé au dispositif de commande (60) et qui assure le transfert des jeux de données de prise de vues à partir chaque fois d'un sous-domaine (11, ..., 14) de la troisième mémoire dans la première mémoire (25).
